# EUROPÄISCHE PATENTSCHRIFT

(11) **EP 0 674 727 B1**
(45) Veröffentlichungstag und Bekanntmachung des Hinweises auf die Patenterteilung: **02.04.1997**
(21) Anmeldenummer: 94901913.7
(22) Anmeldetag: 29.11.1993
(51) Int. Cl.: D03D 47/36

(54) **SCHUSSFADEN-MESSFOURNISSEUR**
WEFT THREAD REGULATING AND MEASURING WHEEL
FOURNISSEUR MESUREUR DE FIL DE TRAME

(30) Priorität: 03.12.1992 DE 4240709
(43) Veröffentlichungstag der Anmeldung: 04.10.1995
(73) Patentinhaber: IRO AB, S-523 01 Ulricehamn (SE)
(72) Erfinder: JOSEFSSON, Pär, S-502 51 Boras (SE)
(74) Vertreter: Grünecker, Kinkeldey, Stockmair & Schwanhäusser Anwaltssozietät
(86) Internationale Anmeldenummer: EP9303348
(87) Internationale Veröffentlichungsnummer: WO9412710

(56) Entgegenhaltungen:
- EP-A- 0 060 234
- EP-A- 0 253 359
- WO-A-92/01101

## Beschreibung

Die Erfindung betrifft einen Schußfaden-Meßfournisseur gemäß Oberbegriff des Patentanspruchs 1 oder gemäß Oberbegriff des nebengeordneten Patentanspruchs 2.

Aus EP-A-0 060 234 und EP-A-0 253 359 ist jeweils ein Meßfournisseur bekannt, dessen Speichertrommel aus mehreren in Umfangsrichtung getrennten Segmenten besteht. Einige der Segmente lassen sich asymmetrisch zur Speichertrommelachse radial verstellen, um die Umfangslänge der Speichertrommel zu verändern. Die Stopvorrichtung enthält nur ein einziges Stopelement, das zurückziehbar ist, um den Faden zum Abzug freizugeben, und kurz vor Erreichen der vorbestimmten Fadenlänge wieder eingerückt wird, um die Fadenlänge zu bemessen. Bei dem Meßfournisseur gemäß EP-A-0 253 359 ist ein Stellantrieb zum Verstellen der Segmente auch während des Betriebs vorgesehen, um die richtige Fadenlänge einzustellen bzw. nachzustellen.

In EP-A-0 253 359 wird auch ein Meßfournisseur beschrieben, dessen Speichertrommel unveränderbaren Durchmesser und feste Umfangslänge aufweist. Die Stopvorrichtung enthält eine Vielzahl in Umfangsrichtung um die Speichertrommel verteilte Stopelemente, die über eine Steuervorrichtung individuell ansteuerbar sind, um die vorbestimmte Fadenlänge aus ganzen Windungen und aus Windungsbruchteilen zusammenzusetzen, die sich durch die Umfangsabstände der Stopelemente einstellen lassen.

Bei Speichertrommeln mit unveränderbarem Durchmesser und bei Speichertrommeln mit verstellbarem Durchmesser wird die Fadenlänge so eingestellt, daß die wegen der in den elastischen Windungen gespeicherten Fadenspannung bei Entspannen des abgezogenen Fadenabschnitts auftretende Verkürzung berücksichtigt ist. In Schußfaden-Meßfournisseuren einer Speichertrommel der beiden erwähnten Typen tritt beim Mischwechselweben dann ein hohes Geschwindigkeitsniveau und/oder eine hohe Fadenspannung auf, wenn bei Störung eines Fournisseurs (Fadenbruch) ein anderer Fournisseur die Funktion des gestörten Fournisseurs übernimmt. Bei jedem Speichertrommel-Typ kann auch beim Musterweben bei krassen Mustervariationen kurzzeitig ein hohes Geschwindigkeitsniveau auftreten. Ferner ist stets ein Einfluß des Durchmessers der Vorratsspule auf die Abzugsspannung spürbar, d.h., mit abnehmendem Spulendurchmesser steigt die Fadenspannung an. Je höher das Geschwindigkeitsniveau und/oder je stärker der Abzugswiderstand von der Vorratsspule gegenüber Normalbetrieb ist, desto mehr steigt die Spannung in den Windungen im Vorrat und desto stärker verkürzt sich der abgezogene entspannte Fadenabschnitt. Deshalb wird die Fadenlänge im Hinblick auf die stärkste zu erwartende Verkürzung eingestellt, um zu kurze Schußfäden (short picks) zu vermeiden, die zu teueren Maschinenstillstandszeiten führen. Dies bedeutet aber einen hohen Ausschuß durch lange, abzuschneidende freie Fadenenden während eines beträchtlichen Teils des Betriebs. Bei einem Schußfaden-Meßfournisseur mit einer Speichertrommel mit unveränderbarem Durchmesser und mehreren Stopelementen läßt sich die Fadenlänge nur in Stufen einstellen, die von den Teilungsabständen der Stopelemente abhängen. Die Teilungsabstände können aus konstruktiven und aus Kostengründen nicht sehr klein sein. Es ist deshalb die eingestellte Fadenlänge in manchen Fällen länger als eigentlich erforderlich, was ebenfalls teuren Abfall an Fadenmaterial bedeutet.

Der Erfindung liegt die Aufgabe zugrunde, eine Schußfaden-Meßfournisseur entweder der im Oberbegriff des Patentanspruchs 1 oder der im Oberbegriff des nebengeordenten Patentanspruchs 2 angegebenen Art zu schaffen, der baulich einfach und funktionssicher ist, und bei dem sich unabängig vom Speichertrommeltyp die Fadenlänge im Hinblick auf möglichst geringen Abfall an Fadenmaterial und ohne Gefahr zu kurzer Schußfäden optimal kurz und genau einstellen läßt.

Die gestellte Aufgabe wird erfindungsgemäß entweder mit den Merkmalen des Patentanspruchs 1 oder mit den Merkmalen des nebengeordenten Patentanspruchs 2 gelöst.

Bei dem Meßfournisseur gemäß Anspruch 1 läßt sich die Fadenlänge optimal kurz und genau mittels der radial verstellbaren Segmente einstellen, weil im Falle eines hohen Fadengeschwindigkeitsniveaus und/oder einer hohen Fadenabzugsspannung der Spreizkörper temporär und rasch ausgefahren wird, um für diese Betriebsbedingung die Windungen auf der Speichertrommel zu vergrößern und damit die stärkere Verkürzung des abgezogenen Fadenabschnitts bei dessen Entspannung weitgehend auszugleichen. Das konstruktive und steuerungstechnische Konzept des Meßfournisseurs bleibt im wesentlichen unverändert. Das Ausfahren des Spreizkörpers durch den Kraftspeicher erfolgt so rasch, daß eine unmittelbare Anpassung an die sich ändernde Situation erfolgt. Der Spreizkörper arbeitet mit seinem Kraftspeicher zusätzlich zur an sich gegebenen Durchmesservestellbarkeit und läßt eine zusätzliche, rasche Vergrößerung der Fadenlänge während des Betriebs zu, wenn bei der im Hinblick auf geringen Ausschuß kurz eingestellten Fadenlänge die Gefahr zu kurzer Schußfäden auftritt. Es genügt ein kleiner Hub des Spreizkörpers, der vorab einstellbar sein kann. Die normale Durchmesserverstellbarkeit mittels der radial verstellbaren Segmente wäre für eine so rasche Anpassung zu träge.

Bei dem Meßfournisseur gemäß Anspruch 2 mit unveränderbarer Umfangslänge der Speichertrommel läßt sich mit dem Spreizkörper selbst bei großen Teilungsabständen zwischen den Stopelementen die Fadenlänge unter Zuhilfenahme des Spreizkörpers feiner abstufen, weil mit dem Spreizkörper die Teilungsabstände zumindest zwischen einigen Stopelementen vergrößert wird. Der bauliche Aufwand zum Modifizieren der Speichertrommel ist gering. Der Spreizkörper wird ferner bei einem momenten hohen Geschwindigkeitskniveau und/oder bei steigender Fadenabzugsspannung von der Vorratsspule rasch ausgefahren, um die Windungen auf der Speichertrommel zum Ausgleich der zu erwartenden stärkeren Verkürzung beim Entspannen des abgezogenen Fadenabschnitts zu vergrößern. Zweckmäßigerweise wird die Windungslänge in zumindest einer Stufe vergrößert, und zwar temporär, d.h. nur für die hinsichtlich der Einhaltung der eingestellten Fadenlänge kritischen Betriebsbedingung.

Eine baulich einfache Ausführungsform geht aus Anspruch 3 hervor.

Die Bewegungsvarianten gemäß Anspruch 4 führen auf unterschiedlichen Wegen zum gleichen Resultat, nämlich einer Verstellung der Windungslänge im Vorrat.

Eine vorteilhafte Ausführungsform für beide Speichertrommeltypen geht aus Anspruch 5 hervor. Der in der Speichertrommel angeordnete Kraftspeicher bewegt den Spreizkörper fast schlagartig in die Spreizstellung, um einer hinsichtlich der Fadenlänge kritischen Situation entgegenzuwirken. In der Passivstellung kann der Spreizkörper Teil des Speichertrommelumfangs sein oder sogar gegenüber diesem zurückgesetzt liegen. Das Federelement stützt sich am Arm des Speicherkörpers ab und kann relativ kräftig sein.

Das relativ zur Speichertrommel taumelnd angetriebene Vorschubelement übernimmt gemäß Anspruch 6 eine Doppelfunktion, weil es seine Bewegungsenergie zum Ausfahren und gegebenenfalls Rückstellen des Spreizkörpers einsetzt.

Gemäß Anspruch 7 werden Permanent- oder Schaltmagneten oder wird zumindest ein Permanentmagnet als Kraftspeicher eingesetzt. Dadurch sind eine rasche Bewegung des Spreizkörpers in die Spreizstellung und eine feste Halterung des Spreizkörpers in der Spreizstellung gewährleistet.

Gemäß Anspruch 8 ist der Spreizkörper eine Klappe, die um eine in etwa zur Trommelachse parallele Achse nach außen geschwenkt wird.

Bei der Ausführungsform von Anspruch 9 wird der Auslöser von außen angesteuert und betätigt, und entweder zwischen den Windungen hindurch oder in einem Bereich außerhalb des Vorrats zur Wirkung gebracht. Dies trägt auch dem Umstand Rechnung, daß wegen der Aufwickelbewegung des Fadens, des vorwärtswandernden Fadenvorrats und des umlaufenden abgezogenen Fadens von außen kein direkter körperlicher Zugang zur Speichertrommel möglich ist, ausgenommen der Zugriff zwischen zwei Fadendurchgängen oder zwischen den sich relativ langsam vorwärtsbewegenden Fadenwindungen.

Der Rücksteller gemäß Anspruch 10 hat genügend Zeit, den Spreizkörper in die Passivstellung zu bewegen, wenn die kritische Betriebssituation vorüber ist. Die angegebenen Antriebe sind genau steuerbar und ermöglichen rasche und präzise Bewegungen.

Gemäß Anspruch 11 hat der Auslöser eine Doppelfunktion, da er den Spreizkörper auslöst und zurückstellt.

Bei einer berührungslosen Signalübertragung bzw. beim berührungslosen Auslösen gemäß Anspruch 12 braucht auf den sich bewegenden Faden keine Rücksicht genommen zu werden.

Anhand der Zeichnung werden Ausführungsformen des Erfindungsgegenstandes erläutert. Es zeigen:
- Fig. 1 + 2: zwei Typen von Schußfadenfournisseuren, jeweils in einer schematischen Seitenansicht,
- Fig. 3: ein Detail, im Schnitt zu Fig. 1 oder Fig. 2,
- Fig. 4,5,6: verschiedene Betriebsstellungen zur Fig. 3,
- Fig. 7: eine Detailvariante zu Fig. 3,
- Fig. 8: eine weitere Detailvariante in einem Längsschnitt durch eine Speichertrommel,
- Fig. 9: eine Draufsicht zu Fig. 8,
- Fig. 10 + 11: eine weitere Ausführungsvariante, jeweils in einem Längsschnitt einer Speichertrommel und in zwei Betriebsstellungen, und
- Fig. 12: eine weitere Ausführungsform in einem Querschnitt einer Speichertrommel.

Ein Schußfaden-Meßfournisseur F gemäß Fig. 1 besitzt ein Gehäuse 1, in dem ein Antriebsmotor 2 für ein zur Drehung antreibbares Aufwickelorgan 3 sowie eine stationäre Speichertrommel D gelagert sind. Die Speichertrommel D, die z.B. nach Art eines Stabkäfigs ausgebildet ist, definiert eine Umfangsfläche 4, der eine Stopvorrichtung 5 mit einem Stopelement 6 zugeordnet ist. Das Stopelement 6 läßt sich zwischen der dargestellten Haltestellung, in der der Faden Y am Abzug gehindert und festgehalten wird, und einer Freigabestellung verstellen, in der ein Abschnitt des Fadens Y in Pfeilrichtung aus einem aus Windungen bestehenden Vorrat 7 überkopf der Speichertrommel D abziehbar ist. In einem in Umfangsrichtung begrenzten Teil der Speichertrommel D ist ein langgestreckter Spreizkörper 9 angeordnet, der mittels eines in der Speichertrommel D angeordneten Kraftspeichers S aus der in ausgezogenen Linien dargestellten Passivstellung 9II in eine über die benachbarte Umfangsfläche 4 vorstehende Spreizposition 9I ausfahrbar ist, um die Windungslänge zu vergrößern. Außerhalb der Speichertrommel D ist ein Auslöser 10 zum Auslösen des Kraftspeichers S oder einer den Spreizkörper 9 haltenden Sperre 18 (Fig. 3) vorgesehen.

Gegebenenfalls ist ferner ein Rücksteller 11 zum Zurückstellen des Spreizkörpers 9 in die Passivstellung 9II vorgesehen. Der Durchmesser der Speichertrommel D ist (Doppelpfeil 12) verstellbar.

Bei dem Schußfaden-Meßfournisseur F gemäß Fig. 2 ist im Gehäuse 1 der Motor 2 für das Aufwickelorgan 3 untergebracht. Die Speichertrommel D definiert mit ihrer Umfangsfläche 4 eine Auflage für die Windungen im Vorrat 7, aus dem der Faden Y überkopf und unter der Stopvorrichtung 5 abziehbar ist. Der Durchmesser der Speichertrommel D ist unveränderbar. In der Stopvorrichtung 5 sind in Umfangsrichtung der Speichertrommel D verteilt mehrere Stopelemente 6 enthalten, die wahlweise betätigbar sind. Der Spreizkörper 9 ist mittels des Kraftspeichers S in der Speichertrommel D in die Spreizstellung 91 ausfahrbar, in der er über die Umfangsfläche 4 vorsteht. Der Spreizkörper 9 läßt sich in die Passivstellung 9II (in ausgezogenen Linien gezeigt) zurückstellen, in der er mit der Umfangsfläche 4 fluchtet oder sogar hinter diese zurücktritt. Z.B., an der Stopvorrichtung 5 sind der Auslöser 10 und der Rücksteller 11 angeordnet.

Bei beiden Meß-Fournisseuren F erstreckt sich der Spreizkörper 9 zweckmäßigerweise in Richtung der Trommelachse nach beiden Seiten über den Vorrat 7 hinaus. Der Auslöser 10 bzw. der Rücksteller 11 greift im Bereich des Vorrates 7 an, oder dort wo sich bei eingerücktem Stopelement 6 der Faden Y nicht bewegt, d.h. in Fig. 1 und 2 nahe dem rechten Ende der Speichertrommel D.

Aus den Fig. 3 bis 12 ist im Detail erkennbar, wie der Spreizkörper 9 in die Speichertrommel D integriert ist.

Gemäß Fig. 3 ist der in seiner Passivstellung 9II in ausgezogenen Linien gezeichnete Spreizkörper 9 ein Finger 13 der als Stabkäfig ausgebildeten Speichertrommel D und um eine in etwa parallel zum Umfang der Speichertrommel D liegende Schwenkachse 14 an einem Arm 15 schwenkbar gelagert. Es können nicht gezeigte Anschläge vorgesehen sein, z.B. am Arm 15, um die Stellungen 9I und 9II des Spreizkörpers 9 zu definieren. Zweckmäßigerweise sind diese Anschläge einstellbar.

Der Arm 15 greift mit einem Fortsatz 16 neben dem Spreizkörper 9 vorbei und enthält eine Sperre 18, mit der der Spreizkörper 9 in der Passivstellung 9II festgelegt ist. Der Kraftspeicher S ist eine Schenkelfeder 17 an der Querachse 14, die den Spreizkörper 9 in Richtung auf seine Spreizstellung 91 beaufschlagt. Die Sperre 18 weist einen durch eine Feder 20 belasteten Schieber 19 auf, der mit einer Sperrnase 23 eine Gegenfläche 22 des Spreizkörpers 9 übergreift und eine Auslöse-Öffnung 21 aufweist, die durch eine Öffnung 24 im Fortsatz 16 und im Spreizkörper 9 von außerhalb zugänglich ist.

Der außerhalb der Speichertrommel angeordnete Auslöser 10, der im gezeigten Ausführungsbeispiel gleichzeitig als Rücksteller 11 dient, weist als Antrieb beispielsweise einen Elektromagneten 25 und als Betätiger einen Stift 26 mit einer Druckfläche 27 auf, die auf die Öffnung 21 ausgerichtet ist und zum Auslösen durch die Öffnung 24 eingeschoben wird, bis die Nase 23 von der Gegenfläche 22 abgleitet und der Kraftspeicher S den Spreizkörper 9 in die Spreizstellung 9I verstellt. Beim Stift 26 ist ferner ein Druckkörper 28 vorgesehen, der gemäß den Fig. 4 und 5 einen seitlichen Ansatz 32 aufweist und über einen Hilfsantrieb 30, z.B. einen Elektromagneten, mittels eines Stößels 31 gegen Federkraft verdrehbar ist. In der in Fig. 3 dargestellten Lage läßt sich der Stift 26 ohne den Druckkörper 28 nach unten und oben verschieben, da ein Queransatz 29 des Stifts 26 eine Ausnehmung 33 des Druckkörpers 28 durchfahren kann. Wird der Hilfsantrieb 30 betätigt und der Druckkörper 28 um den Stift 26 verdreht, dann greift der Fortsatz 29 so am Druckkörper 28 an, daß dieser mittels des Stiftes 26 auf den Spreizkörper 9 aufsetzbar ist, um diesen in die Passivstellung 9II zurückzustellen, in der die Sperre 18 selbsttätig wirksam wird (Fig. 6).

In Fig. 7 entspricht die Anbringung und Verriegelung des Spreizkörpers 9 denen von Fig. 3. Der Stift 26 wird durch einen Elektromagneten oder einen Pneumatikzylinder angetrieben. Der Rücksteller 11 ist vom Auslöser 10 getrennt und weist einen Pneumatikzylinder 34 mit einem Stößel 35 und einer Druckplatte 36 auf, die auf den Spreizkörper 9 aufgesetzt wird.

Bei der Ausführungsform der Fig. 8 und 9 ist der Spreizkörper 9 mit der Querachse 17 am Arm 15 der Speichertrommel D schwenkbar gelagert. Es ist erkennbar, daß sich der Arm 15 in radialer Richtung verstellen läßt, um den Trommeldurchmesser zu ändern. Die Speichertrommelachse ist mit 37 bezeichnet. Auf einer nicht näher hervorgehobenen Antriebswelle des Meßfournisseurs, die koaxial zur Achse 37 ist, ist ein scheibenförmiges Vorschubelement V drehbar gelagert, dessen Drehachse 38 gegenüber der Achse 37 schräggestellt ist. Das Vorschubelement V ist gegen Mitdrehen abgestützt und führt bei der Drehung der Antriebswelle eine taumelnde Bewegung aus, die auf bekannte Weise zum Vorschieben der bei Drehung der Antriebswelle auf die Speichertrommel D aufgewickelten Fadenwindungen benutzt wird. Das Vorschubelement V wird mit der Axialkomponente ihrer Taumelbewegung als Kraftspeicher S zum Verstellen des Spreizkörpers 9 in die Spreizstellung 9I benutzt. Zu diesem Zweck ist im Spreizkörper 9 ein Kuppelelement 42 nach Art eines zweiarmigen Hebels um eine Querachse 41 gegen Federkraft aus der in ausgezogenen Linien gezeichneten Neutralstellung in die in strichpunktierten Linien gezeichnete Kuppelstellung verschwenkbar, und zwar, z.B., mittels des Stiftes 26 des Auslösers 10. In der Kuppelstellung stößt das Kuppelelement 42 mit einem verbreiterten Endteil 42a gegen die Frontseite 39 des Vorschubelementes, in das ein Ende des Spreizkörpers 9 in eine Ausnehmung 40 eintaucht. Beim Anschlagen des Vorschubelementes V am Kuppelelement 42 wird der Spreizkörper um die Querachse 14 in die Spreizstellung 9I verschwenkt und durch eine nicht dargestellte Sperre gehalten. Der Spreizkörper kehrt später entweder selbsttätig in die Passivstellung 9II zurück, oder er wird durch den nicht dargestellten Rücksteller zurückgestellt.

Bei der Ausführungsform der Fig. 10 und 11 ist der Spreizkörper 9 in einer Ausnehmung 44 der Speichertrommel D untergebracht. In der Passivstellung 9II gemäß Fig. 10 ist es mit der Umfangsfläche 4 in etwa bündig. Der Spreizkörper 9 ist in einer in etwa in Umfangsrichtung der Speichertrommel liegenden Achse 45 auf einem Hebelmechanismus 46 schwenkbar, der als zweiarmiger Winkelhebel mit einem Arm 46a und einem den zweiten Arm bildenden Ankerteil 46b ausgebildet und um eine stationäre Querachse 46 schwenkbar ist. Der Kraftspeicher S zum Ausfahren des Spreizkörpers 9 ist ein stationär gelagerter Permanentmagnet 48, der auf den Ankerteil 46c ausgerichtet ist. Zum Halten des Spreizkörpers 9 in der Passivstellung 9II dient ein Permanentmagnet 49, der auf einem Löseteil 50, z.B. einem Lösehebel, um eine Querachse 51 schwenkbar gelagert ist. Durch eine Öffnung 52 in der Speichertrommel D kann der Stift 26 ein Ende des Lösesteils 50 beaufschlagen, das zwischen einem Anschlag 54 und einer Vorspannfeder 55 angeordnet ist. Die Vorspannfeder 55 drückt das Löseteil 50 gegen den Anschlag 54. Auf dem Löseteil 50 ist beispielsweise eine Blattfeder 53 verschwenkbar festgehalten, die unter das überstehende Ende des Ankerteils 46b greift und beim Verschwenken des Löseteils 50 durch den Stift 26 mithilft, den Kontakt zwischen dem Ankerteil 46b und dem Permanentmagneten 49 zu lösen, bis der Ankerteil 46b schlagartig vom Permanentmagneten 48 angezogen wird.

In Fig. 11 ist der Spreizkörper 9 in die Spreizstellung 9I ausgefahren, in der er mit Endanschlägen 56 in der Aussparung 44 abgestützt ist und vom Permanentmagneten 48 gehalten wird. Der Löseteil 50 ist durch den Stift 26 noch nach unten gedrückt. Die Blattfeder 53 ist in der angehobenen, und den Ankerteil 46 wegdrückenden Lage. Sobald der Stift 26 zurückgezogen wird, kehrt der Löseteil 50 wieder in die Stellung von Fig. 10 zurück. Sobald dann der nicht gezeigte Rücksteller den Spreizkörper 9 zurückdrückt, löst sich der Ankerteil 46b vom Permanentmagneten 48, ehe der Permanentmagnet 49 wirksam ist.

Bei der Ausführungsform gemäß Fig. 12 ist der Spreizkörper 9 eine Klappe 59, die in einer Ausnehmung 57 in der Speichertrommel D um eine parallel zur Speichertrommelachse liegende Achse 58 verschwenkbar ist. Der Federspeicher S ist eine vorgespannte Feder 60. Die Sperre 18 hält den Spreizkörper in der in ausgezogenen Linien gezeigten Passivstellung 9II. Sobald über den Auslöser 10 (strichpunktiert angedeutet) ein Element 64 verstellt wird, wird ein eine Nase 63 tragender Schieber 61 gegen die Kraft einer Feder 62 unter dem Spreizkörper 9 weggezogen. Die Feder 60 verschwenkt diesen in die strichlierte Spreizstellung 9I, in der er an einem Anschlag 54 gesichert ist. Die Windungen im Vorrat 7 sind in der Spreizstellung 9I verlängert. Der durch einen Pfeil angedeutete Rücksteller 11 stellt die Klappe 59 wieder zurück, wobei sie dann vom Schieber 61 gefangen und verriegelt wird.

Es ist denkbar, den Kraftspeicher auch durch berührungslose Übertragung von Signalen auszulösen, z.B. durch Verwendung eines Senders und Empfängers.

## Patentansprüche

1. Schußfaden-Meßfournisseur (F), mit einer zum Verändern der Umfangslänge mehrere radial verstellbare Segmente aufweisenden Speichertrommel (D) für einen aus tangential aufgewickelten Windungen bestehenden Fadenvorrat (7), aus dem der Faden (Y) überkopf und in aufeinanderfolgenden Abschnitten einer vorbestimmten Fadenlänge abziehbar ist, und mit einer der Speichertrommel (D) zugeordneten, ein Stopelement (6) aufweisenden Stopvorrichtung (5) zum Bemessen der Fadenlänge, **dadurch gekennzeichnet,** daß die Speichertrommel (D) zusätzlich zu den radial verstellbaren Segmenten einen unter den Windungen im Vorrat (7) liegenden, in Umfangsrichtung auf einen Bruchteil des Gesamtumfangs begrenzten, etwa parallel zur Trommelachse langgestreckten Spreizkörper (9) aufweist, der relativ zu den Segmenten aus einer eingezogenen Passivstellung (9II) temporär in eine über den in Umfangsrichtung benachbarten Trommelumfang nach außen vorstehenden Spreizstellung (9I) ausfahrbar ist, und daß in der Speichertrommel (D) ein auslösbarer Ausfahr-Kraftspeicher (S) zum Ausfahren des Spreizkörpers (9) vorgesehen ist.

2. Schußfaden-Meßfournisseur (F), mit einer mit unveränderbarem Außendurchmesser ausgebildeten Speichertrommel (D) für einen aus tangential aufgewickelten Windungen bestehenden Fadenvorrat (7), aus dem der Faden (Y) überkopf und in aufeinanderfolgenden Abschnitten einer vorbestimmten Fadenlänge abziehbar ist, und mit einer der Speichertrommel (D) zugeordneten, eine Vielzahl gleichmäßig um den Trommelumfang verteilter Stopelemente (6) aufweisenden Stopvorrichtung (5) zum Bemessen der Fadenlänge, **dadurch gekennzeichnet,** daß die Speichertrommel (D) einen unter den Windungen im Vorrat (7) liegenden, in Umfangsrichtung auf einen Bruchteil des Gesamtumfangs begrenzten, etwa parallel zur Trommelachse langgestreckten Spreizkörper (9) aufweist, der relativ zum benachbarten Trommelumfang aus einer eingezogenen Passivstellung (9II) temporär in eine über den in Umfangsrichtung benachbarten Trommelumfang nach außen vorstehende Spreizstellung (9I) ausfahrbar ist, und daß in der Speichertrommel (D) ein auslösbarer Ausfahr-Kraftspeicher (S) zum Ausfahren des Spreizkörpers vorgesehen ist.

3. Schußfaden-Meßfournisseur nach wenigstens einem der Ansprüche 1 oder 2, **dadurch gekennzeichnet,** daß die Speichertrommel (D) nach Art eines Stabkäfigs mit mehreren axialen, in Umfangsrichtung beabstandeten Fingern (3) ausgebildet ist, und daß der Spreizkörper (9) einer der Finger (13) oder an einem Finger (13) gelagert oder zwischen benachbarten Fingern (13) angeordnet ist.

4. Schußfaden-Meßfournisseur nach wenigstens einem der Ansprüche 1 oder 2, **dadurch gekennzeichnet,** daß der Spreizkörper (9) in etwa paralleler Lage zur Speichertrommelachse radial oder um eine zu seiner Längsrichtung senkrechte oder um eine zu seiner Längsrichtung parallele Schwenkachse (14; 58) bewegbar ist.

5. Schußfaden-Meßfournisseur nach wenigstens einem der Ansprüche 1 bis 4, **dadurch gekennzeichnet,** daß der Spreizkörper (9) als ein axialer Finger (13) der Spreichertrommel (D) begrenzt schwenkbar an einem Speichertrommel-Arm (15) gelagert und von einem den Kraftspeicher (S) bildenden Federelement (17) in Richtung auf die Spreizstellung (9I) vorgespannt ist, und daß zwischen dem Arm (15) und dem Spreizkörper (9) eine gegen Federkraft lösbare, selbsttätig einrastende Sperre (18) vorgesehen ist, die den Spreizkörper (9) in der Passivstellung (9II) festlegt.

6. Schußfaden-Meßfournisseur nach wenigstens einem der Ansprüche 1 bis 4, **dadurch gekennzeichnet,** daß der Spreizkörper (9) als ein axialer Finger (13) der Speichertrommel (D) begrenzt schwenkbar an einem Speichertrommel-Arm (15) gelagert ist, daß der am Spreizkörper (9) zum Angriff bringbare Kraftspeicher (S) ein relativ zur Speichertrommel (D) taumelnd antreibbares Vorschubelement (V) ist, und daß am Spreizkörper (9) ein gegen Federkraft in eine Mitnahmestellung bewegbares Kuppelelement (42) vorgesehen ist, das in der Mitnahmestellung vom Vorschubelement (V) beaufschlagbar ist und den Spreizkörper (9) in die durch eine lösbare Verriegelung definierte Spreizstellung (9I) verschwenkt.

7. Schußfaden-Meßfournisseur nach wenigstens einem der Ansprüche 1 bis 4, **dadurch gekennzeichnet,** daß der Spreizkörper (9) in einer die Passiv- und die Spreizstellung (9I, 9II) formschlüssig begrenzenden Ausnehmung (44) der Speichertrommel (D) bzw. eines Fingers (13) im wesentlichen parallel zur Speichertrommelachse bewegbar auf einem Hebelmechanismus (46) gelagert ist, daß der Kraftspeicher (S) zumindest ein mit einem Ankerteil (46b) des Hebelmechanismus (46) zusammenwirkender, ortsfester Permanentmagnet (48) ist, und daß zur Verriegelung des Spreizkörpers (9) in der Passivstellung (9II) ein weitere, vorzugsweise bewegbar, an einem von außerhalb der Speichertrommel (D) betätigbaren Löseteil (50) angeordneter Permanentmagnet (49) vorgesehen ist.

8. Schußfaden-Meßfournisseur nach wenigstens einem der Ansprüche 1 bis 4, **dadurch gekennzeichnet,** daß der Spreizkörper (9) eine im Finger (13) bzw. in einer Ausnehmung (57) der Speichertrommel (D) um eine annähernd zur Trommelachse parallele Achse (58) unter der Wirkung des als Federelement (60) ausgebildeten Kraftspeichers (S) begrenzt verschwenkbare Klappe (59) ist, die in der Passivstellung (9II) durch eine federbelastete, selbsttätig einrastende, von außen lösbare Sperre (18) sicherbar ist.

9. Schußfaden-Meßfournisseur nach wenigstens einem der Ansprüche 1 bis 8, **dadurch gekennzeichnet,** daß außerhalb der Speichertrommel (D) im Abstand von der Umfangsfläche (4) ein, vorzugsweise zwischen Eintragtakten betätigbarer, Auslöser (10) für den Kraftspeicher (S) mit einem elektromagnetischen, elektromotorischen, piezoelektrischen, magnetostriktiven, mechanischen, pneumatischen oder hydraulischen Antrieb (25, 34) vorgesehen ist.

10. Schußfaden-Meßfournisseur nach wenigstens einem der Ansprüche 1 bis 9, **dadurch gekennzeichnet,** daß außerhalb der Speichertrommel (D) ein zur Einwirkung zumindest auf den in die Spreizstellung (9I) ausgefahrenen Spreizkörper bringbarer Rücksteller (11) mit einem elektromagnetischen, elektromotorischen, piezoelektrischen, magnetostriktiven, mechanischen, pneumatischen oder hydraulischen Antrieb (34, 25) vorgesehen ist, oder daß der Spreizkörper (9) von Hand rückstellbar ist.

11. Schußfaden-Meßfournisseur nach den Ansprüchen 9 und 10, **dadurch gekennzeichnet,** daß beim Auslöser (10) ein Hilfsantrieb (30) vorgesehen ist, und daß der Auslöser (10) zusätzlich als Rücksteller (11) ausgebildet und mittels des Hilfsantriebs (30) zwischen einer Auslösefunktion und einer Rückstellfunktion umstellbar ist.

12. Schußfaden-Meßfournisseur nach einem der Ansprüche 1 bis 9, **dadurch gekennzeichnet,** daß der Kraftspeicher (S) von außerhalb der Speichertrommel (D) berührungslos auslösbar ist, gegebenenfalls während eines Eintragtaktes, z.B. induktiv, durch ein Funksignal, magnetisch, durch Infrarotlicht oder durch Ultraschall.

## Claims

1. A weft thread measuring feed (F), with a storage drum (D) which comprises a plurality of radially adjustable segments for varying the circumferential length and is provided for a thread supply (7) formed by tangentially wound windings, from which the thread (Y) can be drawn in overhead fashion and in successive sections of a given thread length, and with a stop device (5), which is associated with the storage drum (D) and comprises a stop element (6), for measuring the thread length, characterised in that, in addition to the radially adjustable segments, the storage drum (D) also comprises an expanding element (9), which lies beneath the windings in the supply (7), is limited in the circumferential direction to a fragment of the overall circumference, is elongated approximately parallel to the drum axis and can be temporarily extended relative to the segments from a retracted passive position (9II) into an expanding position (9I) in which it projects outwards beyond the drum circumference adjoining the expanding element (9) in the circumferential direction, and a releasable extension power store (S) is provided in the storage drum (D) for extending the expanding element (9).

2. A weft thread measuring feed (F), with a storage drum (D) having a non-variable outer diameter for a thread supply (7) which is formed by tangentially wound windings, from which the thread (Y) can be drawn in overhead fashion and in successive sections of a given thread length, and with a stop device (5), which is associated with the storage drum (D) and comprises a plurality of stop elements (6) uniformly distributed over the drum circumference for measuring the thread length, characterised in that the storage drum (D) comprises an expanding element (9), which lies beneath the windings in the supply (7), is limited in the circumferential direction to a fragment of the overall circumference, is elongated approximately parallel to the drum axis and can be temporarily extended relative to the adjacent drum circumference from a retracted passive position (9II) into an expanding position (9I) in which it projects outwards beyond the drum circumference adjoining the expanding element (9) in the circumferential direction, and a releasable extension power store (S) is provided in the storage drum (D) for extending the expanding element (9).

3. A weft thread measuring feed according to at least one of claims 1 or 2, characterised in that the storage drum (D) is constructed in the manner of a bar cage with a plurality of axial fingers (13) spaced apart in the circumferential direction, and the expanding element (9) is one of the fingers (13) or is mounted on a finger (13) or arranged between adjacent fingers (13).

4. A weft thread measuring feed according to at least one of claims 1 or 2, characterised in that the expanding element (9) can be radially displaced in a position approximately parallel to the storage drum axis or can be displaced about a pivot axis (14; 58) which extends perpendicular to its longitudinal direction or parallel to its longitudinal direction.

5. A weft thread measuring feed according to at least one of claims 1 to 4, characterised in that the expanding element (9) is mounted as an axial finger (13) of the storage drum (D) so as to be pivotable to a limited degree on a storage drum arm (15) and is prestressed in the direction of the expanding position (9I) by a spring element (17) acting as the power store (S), and an automatically engaging stop (18) is provided between the arm (15) and the expanding element (9), which is releasable against spring force and locks the expanding element (9) in the passive position (9II).

6. A weft thread measuring feed according to at least one of claims 1 to 4, characterised in that the expanding element (9) is mounted as an axial finger (13) of the storage drum (D) so as to be pivotable to a limited degree on a storage drum arm (15), the power store (S) which can be brought to act upon the expanding element (9) is a feed element (V) which can be driven so as to tumble relative to the storage drum (D), and a coupling element (42) is provided on the expanding element (9), which coupling element can be displaced against spring force into a driving position and can be acted upon in the driving position by the feed element (V) and pivots the expanding element (9) into the expanding position (9I) defined by releasable locking.

7. A weft thread measuring feed according to at least one of claims 1 to 4, characterised in that the expanding element (9) is mounted on a lever mechanism (46) so as to be displaceable substantially parallel to the storage drum axis into a recess (44) in the storage drum (D) or in a finger (13) limiting the passive and expanding position (9I, 9II) in a positive-locking manner, the power store (S) is at least one stationary permanent magnet (48) cooperating with an armature element (46b) of the lever mechanism (46), and for locking the expanding element (9) in the passive position (9II) a further, preferably displaceable permanent magnet (49) is provided, which is arranged on a trigger element (50) which can be actuated from outside the storage drum (D).

8. A weft thread measuring feed according to at least one of claims 1 to 4, characterised in that the expanding element (9) is a flap (59), which can be pivoted to a limited degree in the finger (13) or in a recess (57) of the storage drum (D) about an axis (58) approximately parallel to the drum axis under the action of the power store (S) constructed as a spring element (60), and can be secured in the passive position (9II) by a springloaded, automatically engaging stop (18) which can be released from the outside.

9. A weft thread measuring feed according to at least one of claims 1 to 8, characterised in that a trigger (10) for the power store (S) with an electromagnetic, electromotive, piezoelectric, magnetostrictive, mechanical, pneumatic or hydraulic drive (25, 34) is provided outside the storage drum (D) at a distance from the circumferential surface (4) and can preferably be actuated between feed cycles.

10. A weft thread measuring feed according to at least one of claims 1 to 9, characterised in that a restoring element (11) with an electromagnetic, electromotive, piezoelectric, magnetostrictive, mechanical, pneumatic or hydraulic drive (34, 25) is provided outside the storage drum (D) and can be brought to act at least upon the expanding element which has been extended into the expanding position (9I), or the expanding element (9) can be manually restored.

11. A weft thread measuring feed according to claims 9 and 10, characterised in that an auxiliary drive (30) is provided for the trigger (10), and the trigger (10) is additionally constructed as a restoring element (11) and can be adjusted by means of the auxiliary drive (30) between a triggering function and a restoring function.

12. A weft thread measuring feed according to one of claims 1 to 9, characterised in that the power store (S) can be triggered in a contact-free manner from outside the storage drum (D), optionally during a feed cycle, e.g. inductively, by means of a radio signal, magnetically, by infrared light or by ultrasound.

## Revendications

1. Fournisseur doseur de fil de trame (F) comprenant un tambour accumulateur (D) présentant plusieurs segments réglables dans la direction radiale pour permettre de modifier la longueur circonférentielle, destiné à porter une réserve de fil (7) composée de spires enroulées tangentiellement, d'où le fil (Y) peut être tiré à la défilée et en segments successifs d'une longueur de fil prédéterminée, et un dispositif d'arrêt (5) associé au tambour accumulateur (D) et comprenant un élément d'arrêt (6) pour le dosage de la longueur de fil, caractérisé en ce que le tambour accumulateur (D) comprend en supplément des segments réglables dans la direction radiale, un corps écarteur (9) situé dans la réserve (7) au-dessous des spires, limité dans la direction circonférentielle à une fraction de la circonférence totale, allongé à peu près parallèlement à l'axe du tambour, qui peut être mis temporairement en extension, par rapport au segment, d'une position passive rentrée (9II) à une position d'écartement (9I) qui fait saillie vers l'extérieur au-delà de la circonférence du tambour qui y est adjacente dans la direction circonférentielle, et en ce qu'il est prévu dans le tambour accumulateur (D), un accumulateur de force d'extension déclenchable (S) servant à mettre le corps écarteur (9) en extension.

2. Fournisseur doseur de fil de trame (F), comprenant un tambour accumulateur (D) à diamètre extérieur fixe pour une réserve de fil (7) composée de spires enroulées tangentiellement, d'où le fil (Y) peut être extrait à la défilée et en segments successifs d'une longueur de fil prédéterminée, et un dispositif d'arrêt (5) associé au tambour accumulateur (D) et présentant plusieurs éléments d'arrêt (6) uniformément répartis sur la circonférence du tambour, qui sert à doser la longueur de fil, et, caractérisé en ce que le tambour accumulateur (D) présente un corps écarteur (9) disposé dans la réserve (7) au-dessous des spires, limité dans la direction circonférentielle à une fraction de la circonférence totale, allongé à peu près parallèlement à l'axe du tambour, et qui peut être mis en extension temporairement, par rapport à la circonférence adjacente du tambour, pour passer d'une position passive rentrée (9II) à une position d'écartement (9I) qui fait saillie vers l'extérieur au-delà de la circonférence du tambour qui y est adjacente dans la direction circonférentielle, et en ce que, dans le tambour accumulateur (D) est prévu un accumulateur de force d'extension déclenchable (S) servant à mettre le corps écarteur en extension.

3. Fournisseur doseur de fil de trame selon au moins une des revendications 1 et 2, caractérisé en ce que le tambour accumulateur (D) a une configuration de cage à barreaux possédant plusieurs doigts axiaux (3) espacés dans la direction circonférentielle et en ce que le corps écarteur (9) de l'un des doigts (13) est, soit tourillonné sur un doigt (13), soit agencé entre les doigts (13) adjacents.

4. Fournisseur doseur de fil de trame selon au moins une des revendications 1 et 2, caractérisé en ce que le corps écarteur (9) peut se déplacer radialement par rapport à l'axe du tambour accumulateur en restant dans une position à peu près parallèle, ou autour d'un axe de pivotement (14 ; 58) perpendiculaire à sa direction longitudinale, ou parallèle à sa direction longitudinale.

5. Fournisseur doseur de fil de trame selon au moins une des revendications 1 à 4, caractérisé en ce que le corps écarteur (9), constitué par un doigt axial (13) du tambour accumulateur (D) est tourillonné sur un bras (15) du tambour accumulateur pour pouvoir pivoter dans une mesure limitée, et est précontraint en direction de sa position d'écartement (91) par un élément élastique (17) qui forme l'accumulateur de force (S) et en ce qu'il est prévu, entre le bras (15) et le corps écarteur (9), un verrou (18) qui peut être relâché à l'encontre de la force d'un ressort, qui se verrouille automatiquement et qui immobilise le corps écarteur (9) dans la position passive (9II).

6. Fournisseur doseur de fil de trame selon au moins une des revendications 1 à 4, caractérisé en ce que le corps écarteur (9), constitué par un doigt axial (13) du tambour accumulateur (D) est tourillonné sur un bras (15) du tambour accumulateur de façon à pouvoir pivoter dans une mesure limitée et en ce que l'accumulateur de force (S) qui peut être mis en prise avec le corps écarteur (9) est un élément de poussée (V) qui peut être animé d'un mouvement oscillant par rapport au tambour accumulateur (D), et en ce que, sur le corps écarteur (9), est prévu un élément d'accouplement (42) qui peut être placé dans une position d'entraînement à l'encontre de la force d'un ressort, cet élément pouvant être sollicité vers la position d'entraînement par l'élément de poussée (V), et bascule le corps écarteur (9) dans la position d'écartement (9I) définit par un verrouillage déverrouillable.

7. Fournisseur doseur de fil de trame selon au moins une des revendications 1 à 4, caractérisé en ce que le corps écarteur (9) est monté sur un mécanisme à leviers (46) dans un évidement (44) du tambour accumulateur (D) ou d'un doigt (13), qui délimite la position passive et la position d'écartement (9I, 9II) par sûreté de forme, de façon à pouvoir se déplacer sensiblement parallèlement à l'axe du tambour accumulateur, en ce que l'accumulateur de force (S) est au moins un aimant permanent (48) fixe, qui coopère avec une partie armature (46b) du mécanisme à leviers (46), et en ce que, pour le verrouillage du corps écarteur (9) dans la position passive (9II), il est prévu un autre aimant permanent (49), de préférence mobile, disposé sur une partie de déverrouillage (50) qui peut être actionné de l'extérieur du tambour accumulateur (D).

8. Fournisseur doseur de fil de trame selon au moins une des revendications 1 à 4, caractérisé en ce que le corps écarteur (9) est un clapet (59) qui peut basculer dans une mesure limitée dans le doigt (13) ou dans un évidement (57) du tambour accumulateur (D), autour d'un axe (58) à peu près parallèle à l'axe du tambour, sous l'action de l'accumulateur de force (S) constitué par un élément élastique (60), ce clapet pouvant être immobilisé dans la position passive (9II) par un verrou (18) chargé par ressort, à enclenchement automatique, qui peut être déverrouillé de l'extérieur.

9. Fournisseur doseur de fil de trame selon au moins une des revendications 1 à 8, caractérisé en ce qu'à l'extérieur du tambour accumulateur (D), est prévu, à distance de la surface circonférentielle (4), un déclencheur (10) agissant sur l'accumulateur de force (S), qui peut être de préférence actionné entre les cycles d'introduction de la trame, et qui comporte un entraînement (25, 34) de nature électromagnétique, à moteur électrique, piézo-électrique, magnétostrictif, mécanique, pneumatique ou hydraulique.

10. Fournisseur doseur de fil de trame selon au moins une des revendications 1 à 9, caractérisé en ce qu'à l'extérieur du tambour accumulateur (D), est prévu un organe de rappel (11) qui peut être mis en position de prise pour agir au moins sur le corps écarteur mis en extension dans la position d'écartement (9I), comprenant un entraînement (34, 25) de nature électromagnétique, un moteur électrique, piézo-électrique, magnétostrictif, mécanique, pneumatique ou hydraulique et en ce que le corps écarteur (9) peut être rappelé à la main.

11. Fournisseur doseur de fil de trame selon les revendications 9 et 10, caractérisé en ce que, dans le déclencheur (10), est prévu un entraînement auxiliaire (30) et en ce que le déclencheur (10) constitue en supplément un organe de rappel (11) et peut être commuté entre une position de déclenchement et une position de rappel à l'aide de l'entraînement auxiliaire (30).

12. Fournisseur doseur de fil de trame selon une des revendications 1 à 9, caractérisé en ce que l'accumulateur de force (S) peut être déclenché de l'extérieur du tambour accumulateur (D) sans contact matériel, éventuellement pendant un cycle d'introduction de trame, par exemple par voie inductive, par un signal radio, par voie magnétique, par une lumière infrarouge ou par ultrasons.
